# EUROPÄISCHE PATENTSCHRIFT

(11) **EP 0 841 078 B1**
(45) Veröffentlichungstag und Bekanntmachung des Hinweises auf die Patenterteilung: **26.09.2001**
(21) Anmeldenummer: 97119016.0
(22) Anmeldetag: 31.10.1997
(51) Int. Cl.: A62C 13/66

(54) **Hochdruck-Wasser-Feuerlöschgerät**
High pressure water fire extinguisher
Extincteur d'incendie utilisant de l'eau à haute pression

(30) Priorität: 12.11.1996 DE 19646562
(43) Veröffentlichungstag der Anmeldung: 13.05.1998
(73) Patentinhaber: Neumeir, Anton, 86415 Mering (DE)
(72) Erfinder: Neumeir, Anton, 86415 Mering (DE)
(74) Vertreter: Gallo, Wolfgang, Dipl.-Ing. (FH)

(56) Entgegenhaltungen:
- DE-A- 3 006 945
- DE-A- 4 443 111
- GB-A- 2 059 260
- US-A- 2 832 425
- US-A- 5 018 584

## Beschreibung

Die Erfindung bezieht sich auf tragbare Handfeuerlöschgeräte und hat ein mit Wasser unter hohem Druck arbeitendes Feuerlöschgerät zum Gegenstand.

Bekannt zum Löschen von Kleinstbränden (Brandklasse A) sind tragbare Kübelspritzen mit einer Wassermenge von 10 l. Die Kübelspritze wird durch Pumpen von Hand bedient, wobei die erreichbare Wurfweite des Wasserstrahls mindestens 7 m betragen muß (Din 14 405).

Bekannt sind weiter zum Löschen von Bränden aller Art (Brandklassen A, B, C) tragbare Pulverlöschgeräte und Schaumlöschgeräte, die Füllmengen zwischen 2 und 12 kg haben. Als Treibmittel wird in diesen Löschern Kohlendioxid oder Stickstoff verwendet. Das Löschmittel besteht aus Trockenlöschpulver bzw. aus filmbildendem Schaumlöschmittel.

Diese Löschgeräte sind für einen einmaligen Einsatz konzipiert. Das Wiederbefüllen der Löscher nach Gebrauch kann nur von Fachfirmen durchgeführt werden. Die minimale Funktionsdauer ist abhängig von der Löschergröße und beträgt maximal 15 Sekunden. Bei Pulverlöschern wird die Löschwirkung durch Ersticken des Feuers erzielt. Weil aber der Brandherd dabei nicht gekühlt wird, findet häufig ein Rückzünden des Brandherds statt.

Bekannt sind ferner zum Löschen von Bränden der Brandklasse B tragbare Kohlendioxidlöscher, die häufig zum Löschen von Bränden in elektrischen Anlagen, Datenverarbeitungsanlagen, Labors usw. bereitgehalten werden und Füllmengen zwischen 2 und 6 kg haben. Auch hier wird Löschwirkung durch Ersticken des Feuers erzielt, und auch diese Löscher sind nur für einmaligen Einsatz konzipiert und können nach Gebrauch nur von Fachfirmen wiederbefüllt werden.

Bei den vorstehend genannten Geräten aus der Praxis als bekannte Löschgeräte. Ein druckschrifliches Beispiel für einen Pulverlöscher mit Kohlendioxid als Treibmittel zeigt die DE 30 06 945 A1. Dort wird aus einer außen am Pulverbehälter angeordneten Gasflasche flüssiges Kohlendioxid durch ein im Pulverbehälter zu nahe dessen Boden verlaufendes Rohr flüssiges Kohlendioxid eingeleitet, das im Pulverbehälter verdampft und in Gasform als Treibmittel zum Austreiben des Löschmittels dient.

Darüber hinaus ist ein neueres Wasserlöschgerät aus der DE 44 43 111 A1 bkannt, das als tragbares Feuerlöschgerät mit den Merkmalen des Oberbegriffs des Patentanspruchs 1 ausgebildet ist. Es besteht also aus einem druckfesten geschlossenen Wasserbehälter und einer daran außen anschließbaren Druckgasflasche, um durch Öffnen des Druckgasflaschenventils den Inhalt des Wasserbehälters unter Druck setzen und austreiben zu können. Mit dem Wasserbehälter ist weiter über einen formfesten Schlauch eine Düse verbunden, aus welcher das Löschwasser mit Hilfe des Druckgases aus der Gasflasche versprüht wird. Auch dieses bekannte Löschgerät hat aber den Nachteil, daß es nur für den einmaligen Einsatz konzipiert ist und nach Gebrauch nur von Fachfirmen wiederbefüllt werden kann, denn zum Anschluß der Gasflasche und des Schlauches dient bei dem bekannten Wasserlöschgerät ein Behälterkopf, der fest in eine Öffnung des Behälters eingeschraubt ist und ein Wiederbefüllen des Wasserbehälters durch den Benutzer nicht erlaubt.

Ein nicht mehr tragbares, jedoch rollbares Feuerlöschgerät als Wasserlöscher ist aus dem US-Patent 2 832 425 bekannt, bei welchem auf einem Gestell ein Wasserbehälter und ein separater Kohlendioxidbehälter angeordnet sind. Der Auslaß des Kohlendioxidbehälters ist übe eine Leitung mit dem Inneren des Wasserbehälters verbunden, um diesen mit Druck zu beaufschlagen, und außerdem sind sowohl der Wasserbehälter als auch der Kohlendioxidbehälter jeweils über eigene Schläuche mit einer gemeinsamen Spritzpistole verbunden. Auch bei diesem bekannten Feuerlöschgerät ist aber nach dem Leerspritzen des Wasserbehälters eine Wiederbefüllung an Ort und Stelle durch den Benutzer nicht vorgesehen und nicht möglich.

Aufgabe der Erfindung ist es, ein möglichst universell einsetzbares tragbares Feuerlöschgerät zu schaffen, das nach Gebrauch vom Benutzer schnell wieder für erneuten Gebrauch nachgerüstet werden kann.

Diese Aufgabe wird erfindungsgemäß durch das im Patentanspruch 1 angegebene und nach den Unteransprüchen weiter vorteilhaft ausgestaltete Feuerlöschgerät gelöst.

Das erfindungsgemäße Feuerlöschgerät arbeitet mit Wasser, so daß die Löschwirkung sowohl durch erstickende wie auch kühlende Wirkung erzielt wird. Durch das Kühlen wird ein Rückzünden des einmal gelöschten Brandherds mit weitgehender Sicherheit vermieden.

Durch feine Zerstäubung des mit hohem Druck ausgesprühten Wassers können auch Brände von elektrischen Anlagen ohne Gefahr von elektrischen Stromschlägen gelöscht werden, was bei bekannten, mit Wasser arbeitenden Feuerlöschgeräten bekanntlich nicht möglich ist. Dabei reicht bei elektrischen Anlagen bis ca. 1000 Volt ein Sicherheitsabstand von ca. 1 m aus. Brände an elektrischen Anlagen in Hausinstallationen mit 230 Volt bzw. 380 Volt können also bekämpft werden.

Durch den hohen Druck sowie die feine Zerstäubung ist es auch möglich, Brände der Brandklasse B (Flüssigkeitsbrände) mit Wasser zu löschen, was bisher mit wasserbetriebenen Feuerlöschgeräten ebenfalls bekanntlich nicht möglich ist.

Ferner bringt die feine Zerstäubung den Vorteil, daß mit geringen Wassermengen eine große Löschwirkung erzielt wird und damit auch die Gefahr von Wasserschäden als Folge des Löschens deutlich verringert wird.

Das bei dem erfindungsgemäßen Feuerlöschgerät verwendete Löschmittelwasser ist im wesentlichen überall verfügbar und ist nicht umweltschädlich, nicht giftig und beeinträchtigt nicht die Atemluft. Nicht nur die das Feuerlöschgerät benutzende Person ist nicht gefährdet, sondern auch brennende Personen, auf die der Löschstrahl gerichtet wird, werden nicht gefährdet. Im Gegensatz dazu besteht bei herkömmlichen Handfeuerlöschgeräten ein erhebliches Maß an Gefährdung von Personen, beispielsweise bei Pulverlöschern durch Einatmen von Trockenpulver, das nicht mehr aus der Lunge entweichen kann, bei Kohlendioxidlöschern durch Erfrierungen beim Ansprühen einer Person sowie auch durch Ersticken. Bei Wasser als Löschmittel werden auch eventuelle offene Wunden von verletzten Personen nicht durch das Löschmittel in Mitleidenschaft gezogen.

Das Löschen mit Wasser in zerstäubter Form, nämlich durch Spritzen von Wasser aus einem Wasserbehälter mit Treibgas unter hohem Druck aus einer Zerstäubungsdüse, ist an sich bereits bekannt, beispielsweise aus der DE 44 43 111 A1. Diese beschreibt einen Wasserbehälter in Form einer druckfesten Flasche, in deren Hals eine Armatur eingebaut ist, an welche eine Druckgasflasche anschließbar sowie ein Schlauch mit Spritzdüse anschließbar ist. Diese Druckschrift spricht von einem Versprühen des Wassers mit einem Druck von mindestens 50 Bar bei einem Wasserinhalt von 12 Litern, was im Hinblick auf die nötige Druckfestigkeit des Behälters technisch kaum nachvollziehbar erscheint. Aber auch dieses bekannte Löschgerät entspricht dem oben dargestellten altbekannten Konzept tragbarer Löschgeräte, die für einen einmaligen Einsatz, nämlich bis zum Verbrauch der Füllmenge des Löschmittelbehälters, konzipiert sind.

Hiervon unterscheidet sich das erfindungsgemäße Konzept grundlegend, indem dieses die beliebig häufige Wiederbefüllung des Löschmittelbehälters, also des druckfesten Wasserbehälters, durch den Benutzer während eines Löscheinsatzes durch die gesonderte, als Nachfüllöffnung dienende Wassereinfüllöffnung ermöglicht.

Da, jedenfalls in Gebäuden, Wasser üblicherweise zur Verfügung steht, kann das erfindungsgemäße Feuerlöschgerät leicht nachgefüllt werden. Eine verbrauchte Druckflasche kann leicht durch eine neue Druckflasche ersetzt werden, so daß der Löschvorgang durch Nachfüllen des Löschers an Ort und Stelle mehrfach fortgesetzt werden kann. Bei herkömmlichen Pulverund Kohlendioxidlöschern und dgl. ist jedoch nach einmaligem Gebrauch, sollte der Löschvorgang noch nicht erfolgreich gewesen sein, oder sollte eine Rückzündung am Brandherd auftreten, eine Fortsetzung des Löschens nicht mehr möglich.

Die Erfindung wird nachstehend anhand von Ausführungsbeispielen unter Bezugnahme auf die anliegenden Zeichnungen kurz mehr im einzelnen beschrieben. In den Zeichnungen zeigt:
- Fig. 1: In schematischer Darstellung die grundsätzliche Ausführungsform des erfindungsgemäßen Feuerlöschgeräts,
- Fig. 2: das erfindungsgemäße Feuerlöschgerät als rückentragbares Gerät, und,
- Fig. 3: ein erfindungsgemäßes Feuerlöschgerät in fahrbarer Ausführung.

Gemäß Fig. 1 besteht das tragbare Feuerlöschgerät nach der Erfindung aus einem tragbaren Wasserbehälter 1 mit einer durch einen Verschluß 2 verschließbaren Wassereinfüllöffnung, einer mittels einer üblichen Schnellkupplung mit dem Wasserbehälter verbindbaren und außen an diesem angeordnetem Druckgasflasche 3, einem formfesten Schlauch 4 und einer Spritzpistole 5.

Der Wasserbehälter 1 ist als druckfester Behälter ausgebildet. Seine Füllmenge beträgt beispielsweise etwa 12 bis 16 1 Wasser.

Die Druckgasflasche 3 kann mit gewöhnlicher Luft gefüllt sein. Der Druck in der Druckgasflasche beträgt vorzugsweise mindestens etwa 200 bar. Die Druckgasflasche weist in üblicher Weise ein Absperrventil auf, das erst zum Einsatz des Feuerlöschgeräts geöffnet wird, so daß die Druckbeaufschlagung des Wasserbehälters 1 erst im Einsatzfall erfolgt. Der Austrittsdruck des Löschwassers beträgt dann vorzugsweise mindestens zwischen etwa 25 und 35 bar.

Der an den Wasserbehälter angeschlossene Schlauch 4 verbindet den Wasserbehälter mit der Spritzdüse 5. Die Spritzdüse 5 ist so ausgebildet, daß sie einen fein zerstäubten Wasserstrahl erzeugt. Die Düse kann mit einer Verstellmöglichkeit ausgebildet sein, um den Strahl breiter zu fächern oder enger zu bündeln, wobei er aber in jedem Fall zur Bildung eines Aerosols in fein zerstäubter Form aus der Düse austritt.

Ist beim Löscheinsatz der Wasservorrat verbraucht, kann der Wasserbehälter 1 schnell aufgefüllt werden und durch Ankuppeln einer neuen Druckgasflasche wieder in Einsatzbereitschaft versetzt werden. Gegebenenfalls kann auch, genügend Druckgaskapazität vorausgesetzt, eine Druckgasflasche zum Austreiben von 2 oder mehr Wasserfüllungen verwendet werden.

Fig. 2 zeigt das erfindungsgemäße Feuerlöschgerät in schematischer Form als rückentragbares Löschgerät ausgebildet. Es entspricht im übrigen der Ausführungsform nach Fig. 1.

Fig. 3 zeigt eine Variante des erfindungsgemäßen Feuerlöschgeräts in rollbarer Ausführung. Dazu kann das Feuerlöschgerät entweder auf einem Rollkarren 6 gehaltert oder mit einem Rollkarren integriert ausgebildet sein, wobei im letzteren Fall der Wasserbehälter fest mit dem Rollkarrengestell verbunden ist. Diese Variante hat den Vorteil, daß auch etwas größere Wasserfüllmengen mit entsprechend stabiler druckfester Ausführung des Wasserbehälters vorgesehen sein können, da bei dem rollbaren Gerät das Gewicht keine so große Rolle spielt. Der hier verwendete Begriff "tragbares Feuerlöschgerät" soll auch eine solche noch relativ leichte fahrbare Ausführung umfassen.

## Patentansprüche

1. Tragbares bzw. rollbares Feuerlöschgerät, bestehend aus einem druckfesten geschlossenen Wasserbehälter (1) und einer daran außen anschließbaren Druckgasflasche (3) und einer mittels eines formfesten Schlauchs (4) mit dem Wasserbehälter (1) verbundenen Spritzdüse zur Erzeugung eines fein zerstäubten Wasserstrahls, **dadurch gekennzeichnet, daß** der Wasserbehälter eine mittels eines Verschlußdeckels (2) verschließbare gesonderte Wassereinfüllöffnung aufweist und daß zum Anschluß der Druckgasflasche an den Wasserbehälter eine Schnellkupplung vorgesehen ist.

2. Feuerlöschgerät nach Anspruch 1, wobei die Spritzdüse (5) zur Fächerung bzw. Bündelung des feinzerstäubten Wasserstrahls einstellbar ist.

3. Feuerlöschgerät nach Anspruch 1 oder 2, wobei die Füllmenge des Wasserbehälters (1) etwa 12 bis 16 1 beträgt.

4. Feuerlöschgerät nach einem der Ansprüche 1 bis 3, wobei die Druckgasflasche (3) Druckluft mit einem Druck von mindestens etwa 200 bar enthält.

5. Feuerlöschgerät nach einem der Ansprüche 1 bis 4, wobei der Austrittsdruck des Wassers aus dem Wasserbehälter etwa 25 bis 35 bar beträgt.

6. Feuerlöschgerät nach einem der Ansprüche 1 bis 5, wobei das Gerät als rückentragbares Gerät ausgebildet ist.

7. Feuerlöschgerät nach einem der Ansprüche 1 bis 6, wobei das Gerät auf einem Rollkarren (6) montierbar bzw. mit einem integrierten Rollkarren ausgebildet ist.

## Claims

1. Portable or mobile fire extinguisher comprising a pressure-resistant, sealed water container (1), a pressurised gas cylinder (3) externally connectable thereto and a spray nozzle (5) connected by a dimensionally stable, flexible pipe or hose (4) to said container (1) for generating a finely atomised water jet, **characterised in that** the water tank exhibits a separate water inlet sealed by a detachable cover (2) and that a snap-action coupler is provided for connection of the gas cylinder to said water container.

2. Fire extinguisher according to Claim 1, **characterised in that** the spray nozzle (5) can be adjusted in order to expand or focus the atomised water jet.

3. Fire extinguisher according to Claim 1 or 2, **characterised in that** the capacity of water fill of the water container (1) is approximately 12 to 16 litres.

4. Fire extinguisher according to Claims 1 to 3, **characterised in that** the gas cylinder (3) contains compressed air at a minimum pressure of approximately 200 bar.

5. Fire extinguisher according to Claims 1 to 4, **characterised in that** the discharge pressure of the water expelled from the water container amounts to approximately 25 to 35 bar.

6. Fire extinguisher according to Claims 1 to 5, **characterised in that** the appliance is designed for carrying on a person's back.

7. Fire extinguisher according to Claims 1 to 6, **characterised in that** the appliance is mounted on a wheeled carriage (6) or is constructed with an integrated wheeled carriage.

## Revendications

1. Extincteur d'incendie portable ou roulant, consistant en un réservoir d'eau (1) fermé résistant à la pression et une bouteille de gaz sous pression (3) pouvant y être raccordée à l'extérieur, ainsi qu'une tuyère raccordée au réservoir d'eau (1) au moyen d'un tuyau de forme stable (4) pour produire un jet d'eau finement vaporisé, **caractérisé en ce que** le réservoir d'eau présente une ouverture de remplissage d'eau séparée pouvant être fermée au moyen d'un couvercle de fermeture (2) et que pour le raccordement à la bouteille de gaz sous pression au réservoir d'eau un raccord rapide est prévu.

2. Extincteur d'incendie selon la revendication 1, dans lequel la tuyère (5) est réglable pour la dispersion en éventail ou la concentration du jet d'eau finement vaporisé.

3. Extincteur d'incendie selon les revendications 1 ou 2, dans lequel la capacité de remplissage du réservoir d'eau (1) est d'environ 12 à 16 litres.

4. Extincteur d'incendie selon l'une quelconque des revendications 1 à 3, dans lequel la bouteille de gaz sous pression (3) comporte de l'air comprimé présentant une pression d'au moins 200 bars environ.

5. Extincteur d'incendie selon l'une quelconque des revendications 1 à 4, dans lequel la pression de l'eau à la sortie du réservoir d'eau est d'environ 25 à 35 bars.

6. Extincteur d'incendie selon l'une quelconque des revendications 1 à 5, dans lequel l'appareil est formé comme appareil à porter dans le dos.

7. Extincteur d'incendie selon l'une quelconque des revendications 1 à 6, dans lequel l'appareil peut être monté sur un chariot à roulettes (6) ou est formé avec un chariot à roulettes intégré.
